# FASCICULE DE BREVET EUROPEEN

(11) **EP 0 006 781 B1**
(45) Date de publication et mention de la délivrance du brevet: **12.05.1982**
(21) Numéro de dépôt: 79400350.9
(22) Date de dépôt: 01.06.1979
(51) Int. Cl.: B22D 11/08

(54) **Dispositif de mise en place d'un faux lingot en vue de la préparation d'une nouvelle coulée, dans une installation de coulée continue**
Vorrichtung zum Einführen eines Anfahrstranges bei einer Stranggiesseinrichtung
Means for introducing a dummy bar in a continuous casting installation

(30) Priorité: 14.06.1978 FR 7817725
(43) Date de publication de la demande: 09.01.1980
(73) Titulaire: FIVES-CAIL BABCOCK, Société anonyme, 75383 Paris Cédex 08 (FR)
(72) Inventeur: Cazaux, Joel, F-77500 Chelles (FR); Guyot, André, F-59239 La Neuville Thumeries (FR); Pietryka, Joseph, F-75013 Paris (FR)
(74) Mandataire: Fontanié, Etienne

## Description

La présente invention concerne un dispositif de mise en place d'un faux lingot en vue de la préparation d'une nouvelle coulée, dans une installation de coulée continue.

On connaît déjà un dispositif de ce genre comportant un panier dans lequel vient se loger le faux lingot que l'on sépare de la file de coulée, un système, de manutention pour amener le panier en position au-dessus de la lingotière, et des moyens pour introduire le faux lingot dans ladite lingotière.

Un tel dispositif est notamment décrit dans le brevet français n° 2 073 236 du 28 Novembre 1969.

Suivant ce brevet, dès la fin d'une coulée, après que la lingotière ait été nettoyée et préparée en vue d'une nouvelle coulée, le panier contenant le faux lingot est amené au-dessus de la lingotière au moyen d'un pont roulant, puis il est posé verticalement sur le bord supérieur du châssis de la lingotière.

Cette disposition présente un certain nombre d'inconvénients. Aucun moyen de guidage du panier n'est prévu au cours de son transport par le pont roulant, ce qui est particulièrement désavantageux lorsque la masse du panier et du faux lingot est importante. Par ailleurs, le panier étant amené en position verticale au-dessus de la lingotière, les moyens d'introduction du faux lingot dans cette dernière doivent être aménagés à une hauteur importante au-dessus du plancher de coulée, ce qui conduit à un encombrement considérable.

Un autre type de dispositif est également décrit dans la demande de brevet français n° 2 345 250.

Suivant cette demande, le faux lingot séparé de la file de coulée est saisi par le crochet d'un mécanisme de levage. Ce mécanisme est solidaire d'un wagonnet monté déplaçable sur un chariot de translation. Le chariot et le wagonnet sont immobiles au cours de l'opération de levage du faux lingot. Lorsque le crochet arrive à la hauteur du wagonnet, il pénètre dans des guidages dudit wagonnet. Le faux lingot est alors verticalement suspendu au crochet. Le déplacement du wagonnet le long du chariot, ce dernier restant immobile, permet de déposer le faux lingot en position allongée sur une glissière ou un transporteur aménagé sur le chariot. Ce dernier est alors déplacé en translation jusqu'à ce que son extrémité avant arrive à la verticale de la lingotière, tandis que lè wagonnet revient à sa position de départ à l'arrière du chariot. L'introduction du faux lingot dans la lingotière s'effectue sous l'action d'un organe entraîneur solidaire du wagonnet lorsque celui-ci se déplace à nouveau vers l'avant du chariot.

Cette disposition présente un certain nombre d'inconvénients. On notera tout d'abord qu'il n'est prévu aucun panier. Il devient de ce fait nécessaire d'effectuer une opération de transfert du faux lingot entre les moyens de levage et le chariot de translation. Cela conduit à prévoir un wagonnet monté déplaçable sur le chariot de translation. Ce dernier doit être muni d'une glissière ou d'un transporteur présentant des extrémités courbées en arc de cercle afin de pouvoir introduire le faux lingot dans la lingotière sous l'action d'un organe entraîneur solidaire du wagonnet. La réalisation d'un tel dispositif devient de ce fait assez compliquée et peu économique.

La présente invention a surtout pour but d'éviter les inconvénients des dispositifs connus.

Elle a plus précisément pour objet un dispositif de mise en place d'un faux lingot en vue de la préparation d'une nouvelle coulée dans une installation de coulée continue, comprenant un système de manutention pour amener le faux lingot, séparé de la file de coulée, en position au-dessus de la lingotière, des moyens étant prévus pour commander l'introduction du faux lingot par le haut dans la lingotière, ledit système de manutention étant constitué par un châssis de levage auquel sont attachés des moyens de levage et un châssis de translation dont les moyens de levage sont solidaires, ledit châssis de translation comprenant deux glissères verticales aptes à recevoir le châssis de levage, et des moyens commandant le déplacement du châssis de translation le long d'une voie horizontale, caractérisé en ce qu'il comporte, de façon connue en soi, un panier dans lequel vient se loger le faux lingot séparé de la file de coulée, en ce que le panier est monté sur le châssis de levage avec lequel il est amené en position au-dessus de la lingotière par le châssis de translation, et en ce que le panier porte les moyens pour commander l'introduction du faux lingot par le haut dans la lingotière.

Le châssis de levage est monté déplaçable le long d'un chemin vertical.

Ce chemin comprend, de chaque côté du panier, un montant de même section que les glissières du châssis de translation, de sorte que les dites glissières puissent être amenées en coïncidence avec lesdits montants.

Le châssis de levage comporte deux montants reliés à leur sommet par une traverse, lesdits montants, dont la hauteur est égale à celle des glissières du châssis de translation, étant équipés de galets roulant le long des montants formant chemin de roulement.

Le châssis de levage comporte, sur chacun de ses côtés, une manille d'accrochage des moyens de levage solidaires du châssis de translation.

Les moyens de levage solidaires du châssis de translation sont constitués par deux treuils disposés de chaque côté dudit châssis, lesdits treuils étant entraînés par un même moteur.

Les moyens de commande du déplacement du châssis de translation le long de sa voie horizontale, sont constitués par des galets roulant sur ladite voie, deux galets situés de chaque côté de la voie étant des galets moteurs.

Suivant une première forme de réalisation, le panier est monté pivotant sur le châssis de levage, et les deux glissières verticales du châssis de translation constituent un appui autorisant la rotation du panier.

Le panier comporte alors avantageusement, à son extrémité de sortie du faux lingot, un tourteau dont les dents viennent en prise avec les maillons de la chaîne que forme le faux lingot, le panier s'étendant sur un quart de cercle autour dudit tourteau.

Le châssis de levage supporte alors un moteur apte à commander le renversement du panier à 180°.

Suivant une deuxième forme de réalisation, le panier est constitué par une gaine circulaire entourant un tourteau coaxial dont les dents viennent en prise avec les maillons de la chaîne que forme le faux lingot à travers la paroi intérieure de ladite gaine.

La gaine s'étend sur un arc de cercle de 270° et présente des sections terminales rectilignes perpendiculaires entre elles, l'une étant horizontale, l'autre verticale.

Quelle que soit la forme de réalisation du panier, deux dents successives de la denture du tourteau sont séparées par un important intervalle, la position de ces dents par rapport à la première dent rencontrée par le faux lingot lors de son introduction dans le panier, et la dimension dudit intervalle, étant calculées de telle sorte que la tête du faux lingot puisse venir en prise avec le tourteau.

Le mouvement de rotation du tourteau est commandé par un moteur solidaire du panier, par l'intermédiaire d'un embrayage.

Le panier est avantageusement monté sur le châssis de levage de manière à pouvoir coulisser latéralement.

L'invention sera mieux comprise en se référant à la description qui suit, faite en regard des dessins annexés, concernant deux formes particulières de réalisation données à titre d'exemples non limitatifs.

La figure 1 est une vue d'ensemble d'une installation de coulée continue équipée du dispositif suivant l'invention; la figure 2 est une vue en coupe-élévation, suivant la ligne B-B de la figure 3, du panier contenant le faux lingot au moment de sa séparation de la file de coulée; la figure 3 est une vue en coupe suivant la ligne A-A de la figure 2; la figure 4 est une vue de face de l'ensemble du dispositif, le panier étant représenté en position renversée, son châssis de levage étant logé dans les glissières verticales de son châssis de translation; la figure 5 est une vue de dessus du dispositif tel que représenté sur la figure précédente; les figures 6, 7 et 8 sont des vues schématiques illustrant les principales étapes de la manutention du panier. Les figures 9, 10 et 11 sont des vues respectivement analogues à celles des figures 1, 2 et 3 illustrant une variante de réalisation.

Sur la figure 1, on a représenté de façon schématique une installation de coulée continue courbe équipée du dispositif selon l'invention. Le repère 33 désigne une lingotière à la sortie de laquelle de produit coulé, brame par exemple, est guidé par un corset de guidage à rouleaux usuel comprenant une partie supérieure C et une partie inférieure C'. Le faux lingot 1 prévu pour le démarrage de la coulée, est ici représenté à l'intérieur d'un panier 2 qui repose sur la table à rouleaux T d'un transporteur d'évacuation du lingot, placé à la sortie du corset C-C'. C'est à partir de cette position que le faux lingot 1 est séparé, de façon connue en soi, de la file de coulée, et transporté dans son panier 2 comme cela sera expliqué par la suite. On a représenté en traits discontinus la position du panier 2 au moment de l'introduction du faux lingot 1 dans la lingotière 33. Les repères 12, 19, 22 et 23 désignent divers éléments du système de manutention du panier 2 qui seront décrits en référence aux figures 4 à 8 qui les montrent de façon plus détaillée.

Sur les figures 2 et 3, on voit le faux lingot 1 logé à l'intérieur de son panier 2 comme représenté sur la figure 1. Ce panier comporte, à son extrémité de sortie, un tourteau 3 dont les dents viennent en prise avec les maillons de la chaîne que forme le faux lingot 1. Ce dernier pénètre dans le panier 2 par l'extrémité d'entrée dudit panier opposée à celle qui est munie du tourteau 3. Lorsque la queue 4 du faux lingot 1 arrive au contact d'une dent du tourteau 3, celui-ci est entraîné en rotation au moyen du moteur 5 par l'intermédiaire du réducteur de vitesse 6. L'entraînement en rotation par le moteur 5 est arrêté dès que le premier maillon de la chaîne est en prise avec la dent du tourteau 3 qui suit la dent initialement rencontrée. La mise en route et l'arrêt du moteur 5 sont commandés automatiquement par un dispositif approprié. La progression du faux lingot 1 se poursuit alors d'elle-même jusqu'au moment où la queue 4 arrive dans la position verticale illustrée sur la figure 2. On remarquera que la denture du tourteau 3 présente entre deux dents successives un important intervalle 7. La position de ces dents par rapport à la première dent rencontrée et la dimension de leur intervalle sont calculées de telle sorte que la tête 8 du faux lingot 1 puisse venir en prise avec le tourteau 3 dans une étape ultérieure de fonctionnement dont il sera parlé plus explicitement par la suite. Dans la position représentée sur la figure 2, la tête 8 que l'on sépare de la file de coulée est située dans l'extrémité d'entrée du panier 2. C'est à partir de cette position que le panier 2 va être soulevé par des moyens de levage qui seront décrits plus loin. Sur la figure 3, le repère 9 désigne un embrayage monté sur l'arbre de sortie 10 du réducteur 6 et qui transmet le mouvement de rotation du moteur 5 au tourteau 3 par l'intermédiaire d'un arbre 11, concentrique à l'arbre 10, et sur lequel le tourteau 3 est monté. Un système de contacts électriques (non représentés) commande la rotation du tourteau 3, de telle sorte que ledit tourteau puisse être, à la demande, entraîne ou non par le moteur 5.

Sur les figures 4 à 8, on a représenté un châssis de levage 12 du panier 2 sur lequel ledit panier est monté pivotant autour d'un arbre horizontal 13 reposant sur des paliers 14 solidaires du châssis de levage 12. Ce dernier est essentiellement formé par deux montants verticaux 15 à section en U, disposés de chaque côté du panier 2 et reliés, à leur partie supérieure, par une traverse 16. Chaque montant 15 du châssis de levage 12 est muni de galets 17 et 18 lui permettant de rouler le long d'un chemin de roulement vertical formé par un montant 19 à section en U. Les deux montants 19, disposés de chaque côté du châssis 12, sont fixés au sol à leur base. Par ailleurs, chaque montant 15 est muni d'une manille 20 à laquelle vient s'accrocher un câble de levage 21 sous l'action duquel le châssis 12 est soulevé, les galets 17 et 18 de ses montants 15 roulant alors comme précédemment indiqué.

Le repère 22 désigne globalement un châssis de translation apte à rouler le long d'une voie horizontale 23 à laquelle ledit châssis est suspendu. Le châssis 22 présente, sur chacun de ses côtés, une glissière verticale 24 ayant rigoureusement la même conformation que le montant 19 correspondant et qui se trouve initialement en coïncidence avec ledit montant, comme cela est particulièrement visible sur la figure 6. Le châssis 22 comporte en outre des moyens de levage constitués par deux treuils, tels que 25, disposés de chaque côté dudit châssis et tous deux entraînés par un même moteur 26, par l'intermédiaire d'un réducteur de vitesse 27. Chaque câble 21 vient s'enrouler autour d'un treuil 25, de telle sorte que le levage du châssis 12 est assuré. Lorsque ledit châssis poursuit sa course ascendante, ses montants 15 s'engagent dans les glissières 24. Quand le châssis 12 arrive en fin de course, les montants 15 ont quitté le chemin de roulement formé par les montants 19 et ils se trouvent entièrement logés dans les glissières 24 dont la longueur correspond exactement à celle des montants 15. Le repère 28 désigne l'intervalle de séparation, de faible longueur, prévu entre les montants 19 et les glissières 24.

Lorsque le châssis 12 occupe la position que l'on vient de décrire, le châssis 22, ou plus précisément ses glissières 24, constituent pour lui un appui autorisant le renversement du panier 2 qui est resté maintenu en position horizontale. comme représenté sur la figure 2, tout au long de sa montée avec le châssis 12. Le mouvement de renversement à 180° du panier 2 s'effectue autour de l'arbre 13, et il est commandé par un moteur 29 solidaire du châssis 12. Le panier 2 renversé occupe la position illustrée par la figure 4, la queue 4 du faux lingot 1 étant dirigée vers le bas. Il est alors possible de déplacer le châssis 22 le long de sa voie horizontale 23 matérialisée par des poutres parallèles le long desquelles viennent rouler des galets tels que 30 et 31, prévus de chaque côté du châssis 22. Les galets 30 sont des galets d'entraînement commandés par des moteurs, tels que 32. Le déplacement en translation du châssis 22 entraînant avec lui le châssis 12, est arrêté dès que le panier 2 arrive au-dessus de la lingotière 33, la queue 4 du faux lingot 1 étant alors en position de mise en place dans ladite lingotière, comme cela est illustré par la figure 8. A ce moment le moteur 5 commande la rotation du tourteau 3 de telle sorte que le faux lingot 1 descende à l'intérieur de la lingotière 33 jusqu'à ce que sa queue 4 vienne en prise avec des rouleaux moteurs du corset C―C' qui entraînent le faux lingot 1 jusqu'à ce que sa tête 8 vienne obstruer la base de la lingotière 33. Le passage de la tête 8 autour du tourteau 3 est assuré grâce à l'intervalle 7 prévu entre deux dents du tourteau 3, comme cela a été indiqué précédemment. Le repère 34 désigne le plancher de coulée au-dessus duquel est aménagée la voie horizontale 23 du châssis 22. On remarquera que la différence de hauteur entre le plancher de coulée 34 et la voie 23 est relativement faible. Cela résulte du fait que, contrairement à la disposition décrite dans le brevet français n° 2 073 236, le panier 2 occupe une position horizontale, et non verticale, au-dessus de la lingotière 33.

Les figures 6, 7 et 8 auxquelles on s'est déjà référé dans ce qui précède illustrent les trois étapes principales de la manutention du panier 2. Dans le cas de la figure 6, le panier 2 est en position de départ, au moment de la séparation du faux lingot 1 de la file de coulée. Il est important que les montants 19 soient placés rigoureusement en coïncidence avec les glissières 24. Cela est obtenu en immobilisant le châssis 22 en position convenable le long de sa voie 23. Des butées, non représentées, pourraient avantageusement limiter la course du châssis 22 vers la droite, au delà de ladite position. Sur la figure 7, le panier 2 est représenté en cours de renversement autour de l'arbre 13 suivant la direction indiquée par la flèche. Les glissières 24 et les montants 19 sont encore en coîncidence. Contrairement à cette disposition, il serait possible d'effectuer le renversement du panier 2 après que le châssis 22 ait été déplacé en translation vers la gauche, par exemple à mi- parcours entre la position illustrée sur la figure 7 et celle illustrée sur la figure 8. Le renversement du panier 2 pourrait alors s'effectuer au-dessus d'une aire de stockage accessible à un opérateur chargé de dégager la tête 8 d'un tronçon de lingot coulé attaché à ladite tête, ou bien de remplacer le faux lingot par un autre faux lingot pris en magasin. Sur la figure 8 le panier 2 est représenté en position d'arrivée au-dessus de la lingotière 33. Des butées, non représentées, pourraient également être prévues pour empêcher le châssis 22 d'aller au delà de cette position en poursuivant sa course vers la gauche, le long de la voie 23.

Lorsque le faux lingot 1 est en position de démarrage, sa tête 8 obstruant la base de la lingotière 33, il est possible de procéder à une nouvelle coulée. Au préalable, le panier 2 doit être ramené dans sa position de départ. La manutention du panier 2 vidé du faux lingot 1, s'effectue en procédant en sens inverse aux opérations que l'on vient de décrire. A cet effet, on déplace le châssis 22 jusqu'à ce que ses glissières 24 viennent en coïncidence avec les montants 19, on fait ensuite basculer le panier 2 de manière à le remettre dans sa position de réception du faux lingot, et l'on fait descendre le châssis 12 dont les montants 15 sortent des glissières 24 pour venir s'engager dans les montants 19 de leur chemin de roulement. L'opération de retour est terminée lorsque le châssis 12 retrouve sa position illustrée sur la figure 6. Une nouvelle coulée peut alors commencer.

Les figures 9 à 11 illustrent une variante de réalisation suivant laquelle le panier est conçu de telle sorte qu'il puisse être monté sur le châssis de levage, tout basculement dudit panier étant évité.

Sur ces figures, on a conservé les mêmes repères que sur les figures précédentes pour désigner les éléments identiques et l'on ne décrira ci-après que les éléments spécifiques de cette variante et ceux dont l'agencement est nettement modifié.

Le repère 100 désigne globalement un panier délimité par deux parois latérales verticales, respectivement 101 et 103, et par une paroi enveloppe intermédiaire 104. Le contour de cette dernière présente la forme d'un arc de cercle s'étendant sur 270°, chaque extrémitè dudit arc de cercle étant prolongée par une ligne droite.

Le panier 100 comprend une gaine 102 aménagée suivant le contour de la paroi 104. La paroi extérieure de la gaine 102 est constituée par la paroi 104. La paroi intérieure de la gaine 102 est formée par deux éléments des parois 105 et 106, respectivement solidaires des parois 101 et 103. Ces deux éléments de paroi, disposés en regard l'un de l'autre, sont agencés parallèlement à la paroi 104 sur toute l'étendue de son contour. La gaine 102 est limitée latéralement par les parois 101 et 103, plus précisément par les parties de ces parois comprises entre les éléments de paroi 105 et 106 et la paroi 104.

La gaine 102 ainsi définie s'étend sur un arc de cercle de 270° et présente des sections terminales rectilignes 107 et 108 perpendiculaires entre elles. La section 107, disposée horizontalement, constitue la section d'entrée du faux lingot 1, tandis que la section 108, disposée verticalement, constitue la section de sortie dudit faux lingot.

La gaine 102 entoure un tourteau 3 coaxial à ladite gaine. Les dents de ce tourteau viennent en prise avec les maillons de la chaîne que forme le faux lingot 1 logé dans la gaine 102, à travers la paroi intérieure de ladite gaine, plus précisément à travers le passage prévu entre les deux éléments de paroi 105 et 106.

Le panier 100 est monté sur le châssis de levage 12 de manière à ne pas pouvoir pivoter. Il peut toutefois être monté de manière à pouvoir coulisser latéralement en vue de positionner correctement la section d'entrée 107 par rapport au faux lingot 1. Cette dernière disposition est d'ailleurs valable pour le montage sur le châssis de levage 12 du panier 2 illustré sur les figures 1 à 8.

Lorsqu'au moment de l'introduction du faux lingot 1 dans la gaine 102, la queue 4 dudit faux lingot arrive au contact de la première dent prédéterminée du tourteau 3, celui-ci est entraîné en rotation jusqu'à ce que le faux lingot 1 atteigne la position de stockage illustrée sur la figure 10. Au cours de cette rotation la queue 4 suit un parcours circulaire ascendant sur 180°, puis descendant sur 90°, et ensuite un parcours rectiligne descendant le long de la section de sortie 108.

Le panier 100 peut alors être déplacé au moyen du système de manutention déjà décrit, de manière à amener la section 108 dans l'alignement de la cavité de la lingotière 33. La rotation du tourteau 3 commande alors la descente du faux lingot 1. On comprend facilement que la sortie du faux lingot 1 hors de la gaine 102 s'effectuant suivant une direction descendante, on évite le renversement prévu pour le panier 2 pour amener la queue 4 du faux lingot 1 au-dessus de la cavité de la lingotière 33.

Une rotation du tourteau 3 en sens inverse des précédentes peut également être commandée lorsque le panier 100 est arrêté au-dessus du plancher de coulée 34. On peut ainsi extraire la tête 8 du faux lingot 1 pour la remplacer ou éventuellement enlever un tronçon de lingot attaché à ladite tête.

La structure du tourteau 3 ainsi que ses moyens de commande sont les mêmes que dans la forme de réalisation illustrée sur les figures 1 à 8.

Bien que l'invention ait été décrite en référence à une forme particulière de réalisation, il va de soi qu'elle n'y est en rien limitée et que des modifications peuvent lui être apportées sans sortir de son domaine. On pourra notamment remplacer l'un quelconque des moyens décrits par un moyen techniquement équivalent. L'invention cbuvre en fait, non seulement l'exemple représenté, mais encore ses différentes variantes d'exécution possibles.

## Revendications

1. Dispositif de mise en place d'un faux lingot en vue de la préparation d'une nouvelle coulée dans une installation de coulée continue, comprenant un système de manutention pour amener le faux lingot (1) séparé de la file de coulée, en position au-dessus de la lingotière (33), des moyens (3) étant prévus pour commander l'introduction du faux lingot (1) par le haut dans la lingotière (33), ledit système de manutention étant constitué par un châssis de levage (12) auquel sont attachés des moyens de levage (21, 25) et un châssis de translation (22) dont les moyens de levage (21, 25) sont solidaires, ledit châssis de translation (22) comprenant deux glissières verticales (24) aptes à recevoir le châssis de levage (12), et des moyens (30, 32) commandant le déplacement du châssis de translation (22) le long d'une voie horizontale (23), caractérisé en ce qu'il comporte, de façon connue en soi, un panier (2 ou 100) dans lequel vient se loger le faux lingot (1 ) séparé de la file de coulée, en ce que le panier (2 ou 100) est monté sur le châssis de levage (12) avec lequel il est amené en position au-dessus de la lingotière (33) par le châssis de translation (22), et en ce que le panier (2 ou 100) porte les moyens (3) pour commander l'introduction du faux lingot (1) par le haut dans la lingotière (33).

2. Dispositif suivant la revendication 1, caractérisé en ce que les moyens (3) pour commander l'introduction du faux lingot (1) dans la lingotière (33) comprennent un tourteau solidaire du panier (2 ou 100), les dents dudit tourteau venant en prise avec les maillons de la chaîne que forme le faux lingot (1 ).

3. Dispositif suivant la revendication 2, caractérisé en ce que le panier (2) s'étend sur un quart de cercle autour du tourteau (3).

4. Dispositif suivant la revendication 3, caractérisé en ce que le châssis de levage (12) supporte un moteur (29) apte à commander le renversement à 180° du panier (2), ledit panier étant monté pivotant sur le châssis de levage (12) tandis que les glissières (24) du châssis de translation (22) constituent un appui autorisant la rotation du panier (2).

5. Dispositif suivant la revendication 2, caractérisé en ce que le panier (100) est réalisé sous la forme d'une gaine circulaire (102) entourant un tourteau coaxial (3) dont les dents viennent en prise avec les maillons de la chaîne que forme le faux lingot (1) à travers la paroi intérieure (105, 106) de ladite gaine.

6. Dispositif suivant la revendication 5, caractérisé en ce que la gaine (102) s'étend sur un arc de cercle de 270° et présente des sections terminales rectilignes perpendiculaires entre elles, l'une (107) horizontale, l'autre (108) verticale.

7. Dispositif suivant l'une des revendications 2 à 6, caractérisé en ce que deux dents successives de la denture du tourteau (3) sont séparées par un important intervalle (7), la position de ces dents par rapport à la première dent rencontrée par le faux lingot (1) lors de son introduction dans le panier (2 ou 100), et la dimension dudit intervalle, étant calculées de telle sorte que la tête (8) du faux lingot (1) puisse venir en prise avec le tourteau (3).

8. Dispositif suivant l'une des revendications 2 à 7, caractérisé en ce que le mouvement de rotation du tourteau (3) est commandé par un moteur (5) solidaire du panier (2 ou 100), par l'intermédiaire d'un embrayage (9).

9. Dispositif suivant la revendication 1, caractérisé en ce que le panier (2 ou 100) est monté sur le châssis de levage (12) de manière à pouvoir coulisser latéralement.

## Claims

1. Means for introducing a dummy bar in a continuous casting installation, including a handling system to bring the dummy bar (1) separated from the casting line, into position above the mold (33), means (3) being provided to control the introduction of the dummy bar (1) from above and into the mold (33), the said handling system consisting of a hoisting frame (12) to which hoisting means (21, 25) are attached and a conveying frame (22) with which the hoisting means (21, 25) are connected, the said conveying frame (22) including two vertical slides (24) that can receive the hoisting frame (12), and means (30, 32) for controlling the displacement of the conveying frame (22) along a horizontal path (23), characterized by the fact that it includes, in a known per se manner, a basket (2 or 100) into which the dummy bar (1), separated from the casting line, is introduced, by the fact that the basket (2 or 100) is mounted on the hoisting frame (12) with which it is brought into position above the mold (33) by the conveying frame (22), and by the fact that the basket (2 or 100) is fitted with the means (3) for controlling the introduction of the dummy bar (1) from above and into the mold (33).

2. Means according to claim 1, characterized by the fact that the means (3) for controlling the introduction of the dummy bar (1) into the mold (33) includes a sprocket wheel which is mounted on the basket (2 or 100), the teeth of the said sprocket wheel engaging with the links of the chain which forms the dummy bar (1).

3. Means according to claim 2, characterized by the fact that the basket (2) spreads over a quarter of a circle around the sprocket wheel (3).

4. Means according to claim 3, characterized by the fact that the hoisting frame (12) supports a motor (29) capable of controlling the 180° reversal of the basket (2), the said basket being pivotally mounted on the hoisting frame (12) whereas the slides (24) of the conveying frame (22) constitute a support allowing the basket to rotate (2).

5. Means according to claim 2, characterized by the fact that the basket (100) is made in the form of a circular duct (102) surrounding a co-axial sprocket wheel (3) the teeth of which engage with the links of the chain formed by the dummy bar (1) through the internal wall (105, 106) of the said duct.

6. Means according to claim 5, characterized by the fact that the duct (102) spreads over an arc of a circle of 270° and that its end sections are straight and perpendicular to each other, one (107) being horizontal, the other (108) vertical.

7. Means according to any one of the claims 2 to 6, characterized by the fact that two successive teeth of the sprocket wheel (3) are separated by a large interval (7), the position of these teeth with respect to the first tooth encountered by the dummy bar (1) when it is introduced into the basket (2 or 100) and the size of the said interval being calculated in such a way, that the head (8) of the dummy bar (1) can engage with the sprocket wheel (3).

8. Means according to any one of the claims 2 to 7, characterized by the fact that the rotation of the sprocket wheel is controlled through a clutch (9) by a motor (5) which is integral with the basket (2 or 100).

9. Means according to claim 1, characterized by the fact that the basket (2 or 100) is mounted on the hoisting frame (12) so that it can slide sideways.

## Patentansprüche

1. Vorrichtung zum Einführen eines Anfahrstranges bei einer Stranggiesseinrichtung, umfassend ein Fördersystem das den vom gegossenen Strang getrennten Anfahrstrang (1) in die geeignete Stellung oberhalb der Kokille (33) bringt, wobei Mittel (3) zum Einführen des Anfahrstranges (1) von oben in die Kokille (33) vorgesehen sind und das Fördersystem aus einem Hubrahmen (12), auf dem Hubmittel (21, 25) befestigt sind, und einem mit den Hubmitteln (21, 25) verbundenen Fahrrahmen (22) besteht, der zwei vertikale Gleitführungen (24) zur Aufnahme des Hubrahmens (12) sowie Antriebsmittel (30, 32) zur Verschiebung des Fahrrahmens (22) längs einer horizontalen Bahn (23) besitzt, dadurch gekennzeichnet, dass sie einen Korb (2 bzw. 100) in einer an sich bekannten Weise umfasst, in den der vom gegossenen Strang getrennte Anfahrstrang (1) untergebracht wird, dass der Korb (2 bzw. 100) auf dem Hubrahmen (12) montiert ist, mit dem er durch den Fahrrahmen (22) in Stellung oberhalb der Kokille (33) gebracht wird und dass der Korb (2 bzw. 100) die Antriebsmittel (3) zum Einführen des Anfahrstranges (1) von oben in die Kokille (33) trägt.

2. Vorrichtung nach Anspruch 1, dadurch gekennzeichnet, dass die Antriebsmittel (3) zum Einführen des Anfahrstranges (1) in die Kokille (33) ein mit dem Korb (2 bzw. 100) verbundenes Kettenrad umfassen, dessen Zähne in die Kettenglieder des Anfahrstranges (1) eingreifen.

3. Vorrichtung nach Anspruch 2, dadurch gekennzeichnet, dass der Korb (2) sich über ein Kreisviertel um das Kettenrad (3) erstreckt.

4. Vorrichtung nach Anspruch 3, dadurch gekennzeichnet, dass der Hubrahmen (12) einen Motor (29) zum Antrieb der Kippbewegung um 180° des Korbes (2) trägt, wobei der Korb auf dem Hubrahmen (12) schwenkbar montiert ist, während die Gleitführungen (24) des Fahrrahmens (22) eine Auflage zur Drehung des Korbes (2) bilden.

5. Vorrichtung nach Anspruch 2, dadurch gekennzeichnet, dass der Korb (100) in der Form einer kreisförmigen Hülle (102) ausgeführt ist, die ein koaxiales Kettenrad (3) umgibt, dessen Zähne in die Kettenglieder des Anfahrstranges (1) durch die Innenwand (105, 106) der genannten Hülle eingreifen.

6. Vorrichtung nach Anspruch 5, dadurch gekennzeichnet, dass die Hülle (102) sich über einen Kreisbogen von 270° erstreckt und geradlinige, zueinander senkrechte Endteile aufweist, wobei der eine horizontal (107) und der andere vertikal (108) ist.

7. Vorrichtung nach einem der Ansprüche 2 bis 6, dadurch gekennzeichnet, dass zwei aufeinanderfolgende Zähne der Verzahnung des Kettenrads (3) durch einen grossen Abstand (7) getrennt sind, wobei die Lage dieser Zähne gegenüber dem ersten Zahn, mit dem der Anfahrstrang (1) bei dessen Einführung in den Korb (2 bzw. 100) in Berührung kommt, sowie die Grösse dieses Abstandes so berechnet sind, dass der Kopf des Anfahrstranges (1) in das Kettenrad (3) eingreifen kann.

8. Vorrichtung nach einem der Ansprüche 2 bis 7, dadurch gekennzeichnet, dass die Drehbewegung des Kettenrads (3) durch einen mit dem Korb (2 bzw. 100) verbundenen Motor (5) über eine Kupplung (9) angetrieben ist.

9. Vorrichtung nach Anspruch 1, dadurch gekennzeichnet, dass der Korb (2 bzw. 100) auf dem Hubrahmen (12) montiert ist, so dass er seitlich gleiten kann.
